# EUROPÄISCHE PATENTSCHRIFT

(11) **EP 0 786 541 B1**
(45) Veröffentlichungstag und Bekanntmachung des Hinweises auf die Patenterteilung: **16.06.1999**
(21) Anmeldenummer: 97100718.2
(22) Anmeldetag: 17.01.1997
(51) Int. Cl.: C25D 21/12, C25D 1/10

(54) **Verfahren und Vorrichtung zur thermischen Prozessteuerung bei der elektrolytischen Beschichtung von Werkzeugen für die Herstellung von CD/LD-Datenträgern**
Process and apparatus for thermal process control during the electroplating of tools for the manufacture of CD/LD data supports
Procédé et dispositif pour la régulation thermique d'un procédé pendant l'électroplacage d'outils pour la fabrication de supports de données CD/LD

(30) Priorität: 23.01.1996 DE 19602182
(43) Veröffentlichungstag der Anmeldung: 30.07.1997
(73) Patentinhaber: t e c h n o trans AG, 48336 Sassenberg (DE)
(72) Erfinder: Gubig, Andreas, 33332 Gütersloh (DE)
(74) Vertreter: Schmidt, Horst, Dr.

(56) Entgegenhaltungen:
- US-A- 4 507 180

## Beschreibung

Die Erfindung betrifft ein Verfahren und eine Vorrichtung zur thermischen Prozessteuerung bei der elektrolytischen Beschichtung von Werkzeugen für die Herstellung von CD/LD-Datenträgern.

Die Herstellung von Presswerkzeugen für die Fertigung von Datenträgern, wie Compact Discs, Video Discs, CD-ROMs und anderen digitalen oder analogen Signaldatenträgern durch Spritzgiessen oder Spritzprägen erfolgt auf elektrolytischem Wege durch Abscheidung eines geeigneten Metalls wie Ni auf einem Werkzeugrohling. Die Beschichtung erfolgt in einer elektrolytischen Abscheidungskammer, welche einen Anodenkorb und einen parallel in Abstand dazu angeordneten, um eine Achse drehbaren Kathodenteller enthält. Der Anodenkorb ist elektrisch mit dem Pluspol und der Kathodenteller mit dem Minuspol einer Gleichspannungsquelle verbunden. Eine ausserhalb der Abscheidungskammer in einem Behälter bevorratete Elektrolytflüssigkeit wird auf eine geeignete Temperatur geregelt, in derart temperierter Form in die Abscheidungskammer eingeführt und nach Durchlauf durch die Abscheidungskammer wieder zurück in den Vorratsbehälter geleitet. Den Stand der Technik belegen im übrigen z.B. folgende Druckschriften : Galvanotechnik 77 (1986) Nr. 1, S. 61-63, JP-A-3/243785, Galvanotechnik 84 (1993) Nr. 3, S. 787-794.

Mit steigender Temperatur der Elektrolytflüssigkeit kann die elektrische Stromstärke heraufgesetzt werden, wobei höhere Stromstärken höhere zeitliche Abscheidungsraten und damit eine Verkürzung der für die Erzielung einer ausreichenden Schichtdicke erforderlichen Abscheidungsdauer bedeuten. Die Temperatur der Elektrolytflüssigkeit darf andererseits einen oberen Grenzwert für den betreffenden Elektrolyten nicht überschreiten, da eine Überhitzung des Elektrolyten die Bildung von schädlichen Gasen, z.B. Ammoniak, zur Folge haben kann, was innerhalb kürzester Zeit zu einer irreversiblen Veränderung des Elektrolyten führen würde, womit dieser unbrauchbar werden würde. Bei der elektrolytischen Abscheidung handelt es sich um einen exothermen Prozess, so dass während des Abscheidungsprozesses in die Elektrolytflüssigkeit in unkontrollierter Weise Wärme eingebracht wird und die Temperatur der Elektrolytflüssigkeit in der Abscheidungskammer, insbesondere im Bereich zwischen dem Anodenkorb und dem Kathodenteller, u. U. wesentlich von der Temperatur im Vorratsbehälter abweichen kann. Die Temperatur der Elektrolytflüssigkeit im Vorratsbehälter musste daher bislang unter Berücksichtigung eines hohen empirisch ermittelten Sicherheitsabstandes weit unterhalb der maximal zulässigen Temperatur gehalten werden, was häufig eine zu niedrige Temperatur der Elektrolytflüssigkeit beim Abscheidungsprozess und eine entsprechende Beeinträchtigung der Wirksamkeit des Prozesses bzw. eine Verlängerung der Behandlungsdauer zur Folge hatte.

Der Erfindung liegt die Aufgabe zugrunde, den elektrolytischen Abscheidungsprozess hinsichtlich des Einflusses der Temperatur des Elektrolyten zu optimieren.

Diese Aufgabe wird erfindungsgemäss durch die Merkmale der Patentansprüche 1 und 3 gelöst. Indem die Temperatur der Elektrolytflüssigkeit in der Abscheidungskammer, insbesondere im Bereich nahe der Kathode durch die erfindungsgemässen Massnahmen auf einem möglichst hohen gleichbleibenden Niveau nahe bei der Temperaturobergrenze für den jeweiligen Elektrolyten gehalten werden kann, wird eine optimal kurze elektrolytische Behandlungsdauer gewährleistet, ohne dass die Gefahr einer Überhitzung und damit eines Unbrauchbarwerdens des Elektrolyten durch Abscheidung von schädlichen Gasen besteht. Die Optimierung des elektrolytischen Beschichtungsverfahrens kann dabei mit relativ geringem apparativen Aufwand erfolgen, da im wesentlichen nur der Einbau eines Temperaturfühlers nahe der Einlasstelle der Elekrolytflüssigkeit in die Abscheidungskammer zusammen mit einer entsprechend ausgelegten Steuereinrichtung erforderlich sind, um die Signale des Temperaturfühlers zur Betätigung der Stellglieder von Einrichtungen zu verarbeiten, welche auf die Temperatur des Elektrolyten in der Abscheidungskammer Einfluss nehmen können. Eine besonders montagegünstige Weiterbildung der Erfindung sieht vor, dass der Temperaturfühler und eine Einspritzdüse für die Elektrolytflüssigkeit zu einer Baueinheit zusammengefasst sind. Dies gewährleistet nicht nur die Einhaltung einer bestimmten optimalen Lage des Temperaturfühlers nahe dem Kathodenteller, sondern ermöglicht in einfacher Weise auch die Nachrüstung bestehender elektrolytischer Abscheidungsanlagen, so dass diese unter einer erfindungsgemässen thermischen Prozessteuerung betrieben werden können. Im übrigen wird auf die Patentansprüche verwiesen.

Die Erfindung wird nachfolgend anhand einer Ausführungsform und der Zeichnung näher erläutert. Es zeigen:
Fig. 1 in schematischer geschnittener Ansicht eine erfindungsgemäss aufgebaute elektrolytische Abscheidungsvorrichtung, und
Fig. 2 ein Detail der Abscheidungsvorrichtung gemäss einem Schnitt längs der Schnittlinie A-B in Fig. 1.

Mit dem Bezugszeichen 1 in Fig. 1 und 2 ist das Gehäuse einer elektrolytischen Abscheidungskammer versehen. Das Gehäuse 1 ist an einem Deckel 6 montiert, der, wie bei 5 angedeutet, an einem nicht näher bezeichneten Maschinenrahmen angelenkt ist. Das Gehäuse 1 kann daher zusammen mit dem Deckel 6 zwischen einer in Fig. 1 gezeigten Betriebsstellung und einer in Gegenuhrzeigerrichtung gedrehten Bedienungsstellung (nicht gezeigt) geschwenkt werden. In der Abscheidungskammer ist ein Anodenkorb 2 angeordnet, der z.B. aus einem Titanstreckmetall bestehen kann. Parallel in Abstand zum Anodenkorb 2 ist ein Kathodenteller 3 um eine Achse drehbar gehalten. Eine Antriebseinrichtung 4 ist vorgesehen, um den Kathodenteller 3 mit einer gewünschten Drehgeschwindigkeit in Drehung zu versetzen. Der Anodenkorb 2 kann mit einer Ni-Füllung bestückt werden, wenn die Beschichtung eines in der Zeichnung gestrichelt dargestellten, am Kathodenteller 3 befestigten Werkzeugrohlings mit Ni erfolgen soll.

Der Kathodenteller 3 ist mit dem Minuspol einer nicht gezeigten einstellbaren Gleichspannungsquelle verbunden, deren Pluspol am Anodenkorb 2 angeschlossen ist, so dass zwischen dem Anodenkorb 2 und dem Kathodenteller 3 ein Gleichstrom mit einer einstellbaren Stromstärke fliessen kann.

Im Raum zwischen dem Anodenkorb 2 und dem Kathodenteller 3 ist eine Trennwand 7 vorgesehen, die diesen Bereich in einen dem Anodenkorb 2 zugewandten Anodenraum 10 und einen dem Kathodenteller 3 zugewandten Kathodenraum 11 unterteilt. In der Trennwand 7 ist eine an die Abmessung des Kathodentellers 3 angepasste Öffnung 8 vorgesehen, die mittels einer darauf angeordneten Membran 9 abgedeckt ist. Die Membran 9 hat eine solche Struktur, dass sie für die bei dem Abscheidungsprozess freigesetzten Metallionen durchlässig ist, so dass diese vom Anodenkorb 2 durch die Membran 9 zum Kathodenteller 3 wandern können, jedoch irgendwelche Schmutzpartikel im Anodenraum 10 zurückgehalten werden.

Ausserhalb des Gehäuses 1 bzw. der Abscheidungskammer ist ein Behälter 12 für die Bevorratung einer geeigneten Menge an Elektrolytflüssigkeit vorgesehen. Bei der Elektrolytflüssigkeit kann es sich z.B. um einen Ni-Elektrolyten handeln. Eine Pumpe 13 in einer Leitung, welche den Vorratsbehälter 12 mit der Abscheidungskammer verbindet, fördert die Elektrolytflüssigkeit aus dem Vorratsbehälter 12 über ein Stellventil 22 in die Abscheidungskammer, insbesondere in den Kathodenraum 11. Die Elektrolytflüssigkeit strömt dann längs der Trennwand 7 zu einer oberen Überlaufkante 15 der Abscheidungskammer und gelangt von dort in deren Anodenraum 2. An einem zuunterst liegenden Bereich verlässt die Elektrolytflüssigkeit die Abscheidungskammer und wird über ein weiteres Stellventil 21 über eine Rückführleitung zurück in den Vorratsbehälter 12 geführt. Eine Bypassleitung 17 ist vorgesehen, um überschüssige Elektrolytflüssigkeit in der Abscheidungskammer, die sich oberhalb der Überlaufkante 15 der Trennwand 7 angesammelt hat, abzuleiten und in den Vorratsbehälter 12 zurückzuführen.

Für die Temperierung der Elektrolytflüssigkeit im Vorratsbehälter 12 sind geeignete Einrichtungen, z.B. in Gestalt einer in die Elektrolytflüssigkeit eingetauchten elektrischen Heizeinrichtung 20 und einer Kühleinrichtung 19 vorgesehen. Der zuvor beschriebene grundsätzliche Aufbau einer elektrolytischen Abscheidungsvorrichtung ist bekannt und braucht hier nicht näher erläutert zu werden.

Erfindungsgemäss ist ein Temperaturfühler 23 vorgesehen, der in Fig. 2 gezeigt ist, während er in Fig. 1 durch eine nachfolgend noch näher beschriebene Einspritzdüse 14 zum Betrachter hin verdeckt ist. Der Temperaturfühler 23 hat die Aufgabe, die Temperatur der Elektrolytflüssigkeit in der Abscheidungskammer zu erfassen und ein dafür kennzeichnendes Signal an eine Steuereinrichtung (nicht gezeigt) zu liefern. Der Temperaturfühler 23 ist insbesondere so angeordnet, dass er die Temperatur der Elektrolytflüssigkeit im oder nahe beim Kathodenraum 11 und damit nahe dem Kathodenteller 3 erfassen kann.

Vorzugsweise ist der Temperaturfühler 23 ferner an einer Stelle angeordnet, bei der keine verfälschenden Einflüsse seitens der Einspritzdüse 14 auf die Temperaturmessung zu befürchten sind. Der Temperaturfühler 23 sollte daher von der Austrittsöffnung der Einspritzdüse 14 in einem geeigneten Abstand axial zurückversetzt sein. Es wird ferner bevorzugt, dass die Einspritzdüse 14 und der Temperaturfühler 23 eine Baueinheit bilden, um in montagegünstiger Weise als Einheit in eine Öffnung im Gehäuse 1 der Abscheidungskammer eingeschoben und darin befestigt werden zu können.

Die Steuereinrichtung liefert aufgrund der vom Temperaturfühler 23 abgegebenen Signale für eine im Kathodenraum 11 herrschende Temperatur der Elektrolytflüssigkeit Stellsignale an die Stellglieder eines oder beider Stellventile 22 oder 21 für den Zu- bzw. Ablauf der Elektrolytflüssigkeit in bzw. aus der Abscheidungskammer, um den Durchsatz an im Vorratsbehälter 12 temperierter Elekrtolytflüssigkeit durch die Abscheidungskammer zu erhöhen oder herabzusetzen. Oder die Steuereinrichtung liefert Stellsignale an die Heizeinrichtung 20 bzw. Kühleinrichtung 19 zu erhöhen oder herabzusetzen, wobei die Temperatur der Elektrolytflüssigkeit im Vorratsbehälter 12 nicht mehr durch einen Sicherheitsabstand nach oben begrenzt sein braucht, oder an einen (nicht gezeigten) Stromregler zur Regelung des Stromflusses zwischen dem Anodenkorb 2 und dem Kathodenteller 3, um damit seitens der Stromstärke Einfluss auf die Temperatur der Elektrolyflüssigkeit im Kathodenraum 11 zu nehmen. Diese Massnahmen bewirken einzeln oder im Zusammenspiel, dass die Temperatur der Elektrolytflüssigkeit im Kathodenraum 11 auf einem für den Abscheidungsprozess geeigneten optimalen Wert nahe einem oberen zulässigen Grenzwert gehalten werden kann. Anstelle der Einwirkung auf nur eine der erwähnten Stellgrössen können daher auch zwei oder mehrere derartige Stellgrössen gleichzeitig oder zeitverzögert entsprechend den vom Temperaturfühler 23 gelieferten Signalen angesteuert werden.

Wenn erwünscht kann ferner ein Temperaturfühler 18 vorgesehen sein, um die Temperatur der Elektrolytflüssigkeit im Vorratsbehälter 12 zu erfassen und ein dafür kennzeichnendes Signal an die Steuereinrichtung zu liefern. Hierdurch wird eine zusätzlich Kontrolle der durch den kathodenseitigen Temperaturfühler 23 ausgelösten Temperierung der Elektrolytflüssigkeit, die sich im Vorratsbehälter 12 befindet, erhalten.

Bei Verwendung eines Ni-Elektrolyten liegt die zulässige obere Temperaturgrenze, bei der noch keine Bildung von Ammoniakgas eintritt, bei ca. 65° C. Die Steuereinrichtung ist ausgelegt, um die Temperatur des Ni-Elektrolyten im Kathodenraum 11 der Abscheidungskammer nahe bei diesem oberen Temperaturgrenzwert zu halten, so dass mit entsprechend maximierten Stromstärken gearbeitet werden kann, um die elektrolytische Behandlungsdauer zu mininieren.

Es versteht sich, dass die beschriebene und gezeigte Ausführungsform der Erindung durch den Fachmann anhand der gegebenen Lehre modifiziert werden kann, ohne dass dadurch der Schutzbereich der Erfindung verlassen wird.

## Patentansprüche

1. Verfahren zur thermischen Prozessteuerung bei der elektrolytischen Beschichtung von Werkzeugen für die Herstellung von CD/LD-Datenträgern mit exothermer Abscheidungsreaktion, bei dem eine auf eine Temperatur unterhalb einer bestimmten Temperatur in einem Vorratsbehälter temperierte Elektrolytflüssigkeit in eine Abscheidungskammer, in der ein in einen Anoden- und Kathodenraum unterteilter Bereich zwischen einer Anoden- und Kathodenanordnung definiert ist, ein- und nach Durchlauf durch die Abscheidungskammer in den Vorratsbehälter zurückgeführt wird, dadurch gekennzeichnet, dass die Temperatur der Elektrolytflüssigkeit nahe beim oder im Kathodenraum der Abscheidungskammer erfasst und entweder der Durchsatz an temperierter Elektrolytflüssigkeit durch die Abscheidungskammer und/oder die Temperatur der Elektrolytflüssigkeit im Vorratsbehälter und/oder der elektrische, zwischen der Kathoden- und Anodenanordnung fliessende Strom in Abhängigkeit von der nahe beim oder im Kathodenraum gemessenen Temperatur gesteuert werden, um die Temperatur im Kathodenraum auf einem Niveau nahe bei oder gleich der bestimmten Temperatur zu halten.

2. Verfahren nach Anspruch 1, dadurch gekennzeichnet, dass die Elektrolytflüssigkeit Ni umfasst und die bestimmte Temperatur etwa 65° C beträgt.

3. Vorrichtung zur Durchführung des Verfahrens nach Anspruch 1, mit einem einen Vorrat an Elektrolytflüssigkeit enthaltenden Behälter, einer mit dem Vorratsbehälter in Fluidverbindung stehenden elektrolytischen Abscheidungskammer, in der ein in einen Anoden- und Kathodenraum unterteilter Bereich zwischen einer Anoden- und Kathodenanordnung definiert ist, und einer Einrichtung zur Temperierung der Elektrolytflüssigkeit im Vorratsbehälter, gekennzeichnet durch eine nahe beim oder im Kathodenraum (11) angeordnete Einrichtung (23) zur Erfassung der Temperatur der Elektrolytflüssigkeit nahe beim oder im Kathodenraum (11) und zur Abgabe eines für die erfasste Temperatur kennzeichnenden Signales an eine Steuereinrichtung zur Steuerung des Durchsatzes an Elektrolytflüssigkeit durch die Abscheidungskammer und/oder der Temperierungseinrichtung (19,20) und/oder des elektrischen, zwischen der Kathoden- und Anodenordnung (2,3) fliessenden Stromes in Abhängigkeit von der nahe beim oder im Kathodenraum (11) gemessenen Temperatur, um die Temperatur im Kathodenraum nahe bei oder gleich einer bestimmten Temperatur zu halten.

4. Vorrichtung nach Anspruch 3, dadurch gekennzeichnet, dass die Temperaturerfassungseinrichtung (23) nahe bei einer Einlassdüse (14) für die Elektrolytflüssigkeit in die Abscheidungskammer (1) vorgesehen ist.

5. Vorrichtung nach Anspruch 4, dadurch gekennzeichnet, dass die Temperaturerfassungseinrichtung (23) und die Einlassdüse (14) zu einer Baueinheit zusammengefasst sind.

## Claims

1. A method for thermal process control in the electrolytical coating of stampers for the production of CD/LD data carriers by an exothermic electrolytic reaction, by supplying an electrolytic solution controlled to a temperature below a specific temperature in a storage tank to a deposition chamber in which a portion divided in a anode space and a cathode space is defined between anode and cathode means, and by returning the electrolytic solution to the storage tank after it has passed through the deposition chamber, characterized by sensing the temperature of the electrolytic solution in or near the cathode space of the deposition chamber, and controlling one or more of the following parameters: the flow rate of the electrolytic solution through the deposition chamber, the temperature of the electrolytic solution in said storage tank, and the electrical current flowing between said cathode and anode means, in response to the temperature measured in or near the cathode space for maintaining the temperature of the electrolytic solution in the cathode space at a level in the vicinity of or equal to said specific temperature.

2. The method as set forth in claim 1, wherein said electrolytic solution comprises Ni and said specific temperature is about 65°C.

3. An apparatus for performing the method according to claim 1, comprising a tank for storing an electrolytic solution therein, a deposition chamber in fluid communication with said storage tank, in which a portion of the deposition chamber between an anode means and a cathode means being divided into an anode space and a cathode space, and means for raising or lowering the temperature of the electrolytic solution in said storage tank, characterized by means (23) for sensing the temperature of the electrolytic solution near or in said cathode space (11) and for outputting a signal responsive to said temperature sensed to a control unit for controlling one or more of the following parameters: the flow rate of the electrolytic solution through said deposition chamber, said means (19,20) for raising or lowering the temperature of the electrolytic solution in the storage tank, and the electrical current flowing between said cathode means and anode means (2,3) in response to the temperature of the electrolytic solution sensed in or near said cathode space (11) for maintaining the temperature of the electrolytic solution in the cathode space is maintained in the vicinity of or equal to a specific temperature.

4. The apparatus as set forth in claim 3, wherein said temperature sensing means (23) is disposed adjacent an injection nozzle (14) for ejecting the electrolytic solution disposed in said deposition chamber (1) .

5. The apparatus as set forth in claim 4, wherein said temperature sensing means (23) and said injection nozzle (14) are assembled to a mounting unit.

## Revendications

1. Procédé de commande thermique de processus dans le revêtement électrolytique d'outils pour la fabrication de supports de données CD/LD avec une réaction de déposition exothermique, dans lequel un électrolyte liquide tempéré à une température située en dessous d'une température déterminée dans un réservoir de stockage est amené dans une chambre de déposition dans laquelle est définie une zone subdivisée en une espace d'anode et un espace de cathode entre un moyen d'anode et un moyen de cathode et est ensuite ramené après passage dans la chambre de déposition dans le réservoir de stockage, caractérisé en ce que la température de l'électrolyte liquide est relevée à proximité de ou dans l'espace de cathode de la chambre de déposition et en ce que le débit d'électrolyte liquide tempéré dans la chambre de déposition et/ou la température de l'électrolyte liquide dans le réservoir de stockage et/ou le courant électrique circulant entre le moyen de cathode et le moyen d'anode est régulé en fonction de la température mesurée à proximité du ou dans l'espace de cathode pour maintenir la température dans l'espace de cathode à un niveau proche de ou égal à la température déterminée.

2. Procédé selon la revendication 1, caractérisé en ce que l'électrolyte liquide contient du Ni et en ce que la température déterminée est de 65 °C.

3. Dispositif pour mettre en oeuvre le procédé selon la revendication 1, comprenant un réservoir contenant une réserve d'électrolyte liquide, une chambre de déposition électrolytique en communication de fluide avec le réservoir de stockage, dans laquelle est définie une zone subdivisée en un espace d'anode et un espace de cathode entre un moyen d'anode et un moyen de cathode et un dispositif pour tempérer l'électrolyte liquide dans le réservoir de stockage caractérisé par un moyen (23) disposé à proximité de ou dans l'espace de cathode (11) pour relever la température de l'électrolyte liquide à proximité de ou dans l'espace de cathode (11) et pour délivrer un signal caractéristique de la température relevée à un dispositif de régulation destiné à réguler le débit d'électrolyte liquide à travers la chambre de déposition et/ou le dispositif d'équilibrage de température (19, 20) et/ou le courant électrique circulant entre le moyen de cathode et le moyen d'anode (2, 3) en fonction de la température mesurée à proximité de ou dans l'espace de cathode (11) pour maintenir la température dans l'espace de cathode proche de ou égale à une température déterminée.

4. Dispositif selon la revendication 3, caractérisé en ce que le moyen pour relever la température (23) est prévu à proximité d'une buse d'injection (14) de l'électrolyte liquide dans la chambre de déposition.

5. Dispositif selon la revendication 4, caractérisé en ce que le moyen pour relever la température (23) et la buse d'injection (14) sont réunis en une unité constitutive.
